# EUROPÄISCHE PATENTSCHRIFT

(11) **EP 1 389 511 B1**
(45) Veröffentlichungstag und Bekanntmachung des Hinweises auf die Patenterteilung: **01.10.2008**
(21) Anmeldenummer: 03014084.2
(22) Anmeldetag: 23.06.2003
(51) Int. Cl.: B27N 3/26, B30B 3/00

(54) **Vorrichtung zur Herstellung von Materialbahnen**
Apparatus for making webbing
Appareil pour fabriquer des bandes

(30) Priorität: 16.08.2002 DE 10237534
(43) Veröffentlichungstag der Anmeldung: 18.02.2004
(73) Patentinhaber: Voith Patent GmbH, 89522 Heidenheim (DE)
(72) Erfinder: Schnyder, Eugen, 5622 Waltenschwil (CH); Machguth, Günter, 8116 Würenlos (CH); Steininger, Hans-Peter, 31832 Springe (DE)
(74) Vertreter: Manitz, Finsterwald & Partner GbR

(56) Entgegenhaltungen:
- EP-A- 0 776 742
- DE-C1- 4 243 917
- US-A- 6 136 154
- US-A- 6 158 335

## Beschreibung

Die Erfindung betrifft eine Vorrichtung zur Herstellung von Materialbahnen mit einem umlaufenden, mit einer bewegten Gegenfläche einen Pressspalt bildenden Pressband sowie mit mehreren in Bahnlaufrichtung aufeinander folgenden Anpresseinheiten, durch die das umlaufende Pressband im Pressspaltbereich gegen die bewegte Gegenfläche pressbar ist.

Eine Vorrichtung dieser Art ist in der DE 42 43 917 C1 beschrieben.

Im Bereich der Faser- und Spanplattenherstellung wird üblicherweise eine mit 10 bis 22% Leim versehene Span- oder Fasermenge zwischen einer beheizten Trommel und einem umlaufenden Stahlband zu Platten verdichtet. Der Durchmesser der Trommel liegt üblicherweise in einem Bereich von 2 bis 5 m. Die erhaltenen Platten besitzen in üblicher Weise eine Dicke in einem Bereich von 1,5 bis 12 mm. Das ebenfalls heiße Stahlband wird durch wenigstens eine Walze (vgl. z.B. DE 42 43 917 C) gegen die Trommel gepresst. Bei älteren Vorrichtungen der genannten Art weisen die Walzen einen relativ großen gegenseitigen Abstand auf. Im Bereich zwischen den relativ weit voneinander entfernten Walzen ergibt sich durch die Bandzugspannung nun aber lediglich ein relativ geringer Anpressdruck auf den Faserkuchen, der beispielsweise in einem Bereich von 20 bits 25 N/cm² liegen kann. Demgegenüber kann die Linienlast zwischen einer relativ harten Walze und der Trommel beispielsweise 10 000 N/cm betragen. Bei einer aus der EP 0 776 742 B bekannten Vorrichtung der genannten Art liegen die Durchbiegungseinstellwalzen in Bahnlaufrichtung nun dichter hintereinander, wodurch einerseits der zeitliche Abstand der Kraftpeaks auf den Faserkuchen reduziert und andererseits der Anpressdruck auf den Faserkuchen zwischen den Kraftpeaks auf einem höheren Niveau gehalten wird. Zur Optimierung des Systems wurde bisher also nur der Weg beschritten, relativ wenige größere Walzen mit einem Durchmesser von beispielsweise etwa 1,5 m durch mehrere direkt hintereinander liegende kleinere Durchbiegungseinstellwalzen mit einem Durchmesser von beispielsweise etwa 0,32 m zu ersetzen.

Bei der aus der DE-C-42 43 917 bekannten Vorrichtung der eingangs genannten Art sind die Anpresseinheiten durch Durchbiegungseinstellwalzen gebildet. Das umlaufende Pressband wird hier also durch Walzen gegen die bewegte Gegenfläche gepresst, die in dem Pressspalt einen Liniendruck erzeugen.

In der US 6 158 335 ist ein Kalander beschrieben, der einen zwischen einer Schuhpresswalze und einer beheizten Gegenwalze gebildeten Glättnip aufweist, durch den die zu glättende Papierbahn hindurchgeführt wird. Dabei umfasst die eine Breitnipeinheit bildende Schuhwalze einen konkaven Pressschuh und einen über diesen geführten flexiblen Pressmantel.

Der Erfindung liegt die Aufgabe zugrunde, die Vorrichtung der eingangs genannten Art weiter zu optimieren. Dabei soll die Vorrichtung in besonderer Weise vor allem auch für einen Einsatz bei der Herstellung von Faser- oder Spanplatten geeignet sein.

Diese Aufgabe wird erfindungsgemäß dadurch gelöst, dass zumindest eine der in Bahnlaufrichtung aufeinander folgenden Anpresseinheiten durch eine Breitnipeinheit mit wenigstens einem in Bahnlaufrichtung verlängerten Breitnipschuh und einem über den Breitnipschuh geführten umlaufenden flexiblen Band gebildet ist. Erfindungsgemäß ist eine derart ausgebildete Vorrichtung insbesondere verwendbar zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies. Erfindungsgemäß ist sie insbesondere auch verwendbar zur Herstellung von Faserstoff-, Span-, HDF-, MDF-, LDF- und/oder OSB-Platten.

Aufgrund der erfindungsgemäßen Ausbildung wird der Druck über längere Strecken vergleichmäßigt, wodurch die Qualität der erhaltenen Faseroder Spanplatten entsprechend erhöht wird.

Die Breitnipeinheit kann insbesondere durch eine Breitnipwalze mit einem über den Breitnipschuh geführten flexiblen Walzenmantel gebildet sein.

Vorteilhafterweise kann zumindest eine der in Bahnlaufrichtung aufeinander folgenden Anpresseinheiten auch durch eine Durchbiegungseinstellwalze gebildet sein. Außer der bzw. den Breitnipeinheiten können also auch eine oder mehrere Durchbiegungseinstellwalzen vorgesehen sein, die normalerweise zu höheren Flächenpressungen (N/mm²) führen als Breitnipeinheiten.

Zweckmäßigerweise ist hierbei zumindest einem in Bahnlaufrichtung betrachteten vorderen Bereich des Pressspaltes wenigstens eine Durchbiegungseinstellwalze zugeordnet. So kann beispielsweise dem vorderen Pressspaltbereich wenigstens eine Durchbiegungseinstellwalze und einem darauf folgenden weiteren Pressspaltbereich wenigstens eine Breitnipeinheit zugeordnet sein. Bevorzugt sind ausschließlich dem vorderen Pressspaltbereich eine oder mehrere Durchbiegungseinstellwalzen und ausschließlich dem weiteren Pressspaltbereich eine oder mehrere Breitnipeinheiten zugeordnet.

In bestimmten Fällen kann es auch von Vorteil sein, wenn zumindest einem in Bahnlaufrichtung betrachtetet vorderen Bereich des Pressspaltes wenigstens eine Breitnipeinheit zugeordnet ist. Es kann also beispielsweise dem vorderen Pressspaltbereich wenigstens eine Breitnipeinheit und einem darauf folgenden weiteren Pressspaltbereich wenigstens eine Durchbiegungseinstellwalze zugeordnet sein. Bevorzugt sind ausschließlich dem vorderen Pressspaltbereich eine oder mehrere Breitnipeinheiten und ausschließlich dem weiteren Pressspaltbereich eine oder mehrere Durchbiegungseinstellwalzen zugeordnet.

Grundsätzlich können dem gesamten Pressspaltbereich jedoch auch in beliebiger Aufeinanderfolge sowohl Breitnipeinheiten als auch Durchbiegungseinstellwalzen zugeordnet sein. Es ist also auch eine beliebig gemischte Anordnung von Breitnipeinheiten und Durchbiegungseinstellwalzen möglich.

Eine jeweilige Durchbiegungseinstellwalze umfasst vorzugsweise einen umlaufenden Walzenmantel, ein den Walzenmantel durchsetzendes drehfestes Joch sowie zwischen dem Walzenmantel und dem Joch angeordnete Anpresselemente.

Insbesondere bei der hier interessierenden Herstellung von Faser- oder Spanplatten ist im Einlaufbereich des Pressspaltes eine möglichst starke Verdichtung erwünscht. So werden dort im Wesentlichen nur die Deckschichten beeinflusst. Im weiteren Verlauf werden zum Formen auch geringere Drücke ausreichen.

Gemäß einer zweckmäßigen praktischen Ausführungsform der erfindungsgemäßen Vorrichtung sind demzufolge die in Bahnlaufrichtung aufeinander folgenden Anpresseinheiten, hier zum Beispiel Breitnipeinheiten und/oder Durchbiegungseinstellwalzen, durch Anpresswalzen gebildet, die zumindest teilweise Walzenbeläge unterschiedlicher Härte besitzen. Dabei ist die Härte eines jeweiligen Walzenbelages vorzugsweise in Abhängigkeit vom Einsatzort der betreffenden Anpresswalze gebildet. Vorteilhafterweise kann einem in Bahnlaufrichtung betrachteten vorderen Bereich des Pressspaltes wenigstens eine Anpresswalze zugeordnet sein, deren Walzenbelag einen E-Modul besitzt, der höher oder niedriger ist als der E-Modul des Walzenbelags wenigstens einer einem darauf folgenden weiteren Pressspaltbereich zugeordneten Anpresswalze.

Der zwischen dem umlaufenden Pressband und der bewegten Gegenfläche gebildete Pressspalt kann einseitig oder beidseitig beheizbar sein.

Der Pressspalt besitzt vorzugsweise einen gekrümmten Verlauf. Die bewegte Gegenfläche kann insbesondere durch eine umlaufende Presstrommel gebildet sein.

Bei einer zweckmäßigen praktischen Ausführungsform der erfindungsgemäßen Vorrichtung ist das Pressband sowohl über einen Teilbereich einer die Gegenfläche bildenden Presstrommel als auch über Spann- und/oder Umlenkwalzen geführt.

Die bewegte Gegenfläche bzw. die umlaufende Presstrommel ist vorzugsweise beheizt. Das umlaufende Pressband kann vorteilhafterweise durch ein Stahlband gebildet sein.

Auch das umlaufende Pressband bzw. Stahlband ist vorzugsweise wieder beheizbar. Zur Beheizung des Stahlbandes kann beispielsweise eine Induktivheizung vorgesehen sein.

Bei einer bevorzugten praktischen Ausführungsform der erfindungsgemäßen Vorrichtung sind die in Bahnlaufrichtung aufeinander folgenden Breitnipeinheiten und/oder Durchbiegungseinstellwalzen zumindest teilweise dicht hintereinander angeordnet. Dabei können diese Anpresseinheiten beispielsweise auch zu Gruppen zusammengefasst sein. Innerhalb der jeweiligen Gruppen sind die Anpresseinheiten dann jeweils möglichst dicht aufeinander folgend angeordnet, während zwischen zwei jeweiligen Gruppen gegebenenfalls auch ein relativ größerer Abstand vorgesehen sein kann.

Wie bereits erwähnt ist die erfindungsgemäße Vorrichtung vorteilhafterweise insbesondere anwendbar zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies.

Die erfindungsgemäße Vorrichtung ist vorteilhafterweise insbesondere zur Herstellung von Faserstoff-, Span-, HDF-, MDF-, LDF- und/oder OSB-Platten verwendbar.

Überdies ist die erfindungsgemäße Vorrichtung beispielsweise auch in einer Papiermaschine oder einer Druckmaschine verwendbar.

Beliebige andere Verwendungen sind denkbar, wobei jedoch der Einsatz bei der Faser- und Spanplattenherstellung bevorzugt ist.

Die Erfindung wird im Folgenden anhand eines Ausführungsbeispiels unter Bezugnahme auf die Zeichnung näher erläutert.

Die einzige Figur der Zeichnung zeigt in schematischer Darstellung eine Vorrichtung 10 zur Herstellung von Materialbahnen 12, bei denen es sich insbesondere um in einzelne Platten aufteilbare Faserplattenbahnen, Spanplattenbahnen und/oder dergleichen aus einem lignozelluloseund/oder zellulosehaltige Teilchen und zumindest ein Bindemittel enthaltenden Vlies handeln kann. Die Vorrichtung 10 ist beispielsweise auch zur Herstellung von HDF-, MDF-, LDF- und/oder OSB-Platten verwendbar.

Die Vorrichtung 10 umfasst ein beispielsweise durch ein Stahlband gebildetes umlaufendes Pressband 14, das mit einer bewegten Fläche 16, die hier beispielsweise durch die Oberfläche einer Presstrommel 18 gebildet ist, einen Pressspalt 20 definiert, in dem das zur Herstellung der Materialbahn 12 dienende Ausgangsmaterial verdichtet wird.

Die Vorrichtung 10 umfasst überdies eine Mehrzahl von in Bahnlaufrichtung L aufeinander folgenden Anpresseinheiten 22, die im vorliegenden Fall zumindest teilweise durch eine jeweilige Breitnipeinheit gebildet sind und durch die das umlaufende Pressband 14 im Bereich des Pressspaltes 20 gegen die bewegte Gegenfläche 16, hier also gegen die Presstrommel 18 pressbar ist.

Wie anhand der einzigen Figur zu erkennen ist, sind im vorliegenden Fall sämtliche Anpresseinheiten 22 jeweils durch eine Breitnipeinheit gebildet. Eine solche Breitnipeinheit umfasst jeweils wenigstens einen in Bahnlaufrichtung L verlängerten Breitnipschuh 24 und ein über diesen Breitnipschuh 24 geführtes umlaufendes flexibles Band 26. Dabei können die Breitnipeinheiten jeweils insbesondere durch eine Breitnipwalze mit einem über den Breitnipschuh 24 geführten flexiblen Walzenmantel 26 gebildet sein.

Grundsätzlich können auch eine oder mehrere der Anpresseinheiten jeweils durch eine Durchbiegungseinstellwalze gebildet sein. Es ist also grundsätzlich auch eine kombinierte Anordnung von Breitnipeinheiten und Durchbiegungseinstellwalzen denkbar. So können beispielsweise in einem vorderen Pressspaltbereich eine oder mehrere Durchbiegungseinstellwalzen und in einem darauf folgenden weiteren Pressspaltbereich eine oder mehrere Breitnipeinheiten vorgesehen sein, oder umgekehrt.

Grundsätzlich ist beispielsweise auch eine solche Ausführung denkbar, bei der dem gesamten Pressspaltbereich in beliebiger Aufeinanderfolge sowohl Breitnipeinheiten als auch Durchbiegungseinstellwalzen zugeordnet sind.

Insbesondere bei der Herstellung von Faser- oder Spanplatten ist im Einlaufbereich des Pressspaltes 20 eine möglichst starke Verdichtung erwünscht. So werden dort im Wesentlichen nur die Deckschichten beeinflusst. Im weiteren Verlauf werden zum Formen geringere Drücke benötigt.

Demzufolge können die in Bahnlaufrichtung L aufeinander folgenden Anpresseinheiten 22 beispielsweise auch durch Anpresswalzen, hier beispielsweise Breitnipwalzen und/oder Durchbiegungseinstellwalzen, gebildet sein, die zumindest teilweise Walzenbeläge unterschiedlicher Härte besitzen. Dabei kann die Härte eines jeweiligen Walzenbelages insbesondere in Abhängigkeit vom Einsatzort der betreffenden Anpresswalze gewählt werden. So kann beispielsweise einem in Bahnlaufrichtung betrachteten vorderen Bereich des Pressspaltes wenigstens eine Anpresswalze zugeordnet sein, deren Walzenbelag einen E-Modul besitzt, der höher oder niedriger ist als der E-Modul des Walzenbelags wenigstens einer einem darauf folgenden weiteren Pressspaltbereich zugeordneten Anpresswalze.

Wie anhand der einzigen Figur zu erkennen ist, ist das beispielsweise durch ein Stahlband gebildete Pressband 14 sowohl über einen Teilbereich der die Gegenfläche 16 bildenden Presstrommel 18 als auch über Spann- und/oder Umlenkwalzen 28 geführt.

Der zwischen dem umlaufenden Pressband 14 und der bewegten Gegenfläche 16 bzw. der Presstrommel 18 gebildete Pressspalt 20 ist zumindest einseitig und vorzugsweise beidseitig beheizbar. Es kann also beispielsweise sowohl die Presstrommel 18 als auch das hier durch ein Stahlband gebildete Pressband 14 beheizbar sein. Zur Beheizung des Press- bzw. Stahlbandes 14 kann insbesondere eine Induktivheizung vorgesehen sein.

Im vorliegenden Fall sind die Anpresseinheiten 22 in zwei Gruppen aufgeteilt, innerhalb derer sie jeweils dicht aufeinander folgend angeordnet sind. Dagegen ist zwischen den beiden aufeinander folgenden Gruppen von Anpresseinheiten 22 ein größerer Abstand vorgesehen.

Mit den Breitnipschuheinheiten 22 wird der Druck über längere Strecken vergleichmäßigt.

Die soeben beschriebene Vorrichtung 10 ist mit besonderem Vorteil verwendbar zur Herstellung von in einzelne Platten aufteilbaren Faserplattenbahnen, Spanplattenbahnen und/oder dergleichen, aus einem lignozellulose- und/oder zellulosehaltige Teilchen und zumindest ein Bindemittel enthaltenden Vlies. Sie ist insbesondere verwendbar zur Herstellung von Faserstoff-, Span-, HDF-, MDF-, LDF- und/oder OSB-Platten. Überdies ist beispielsweise auch eine Verwendung in einer Papiermaschine, einer Druckmaschine und/oder dergleichen denkbar.

### Bezugszeichenliste

- 10: Vorrichtung
- 12: Materialbahn
- 14: Pressband
- 16: bewegte Fläche
- 18: Presstrommel
- 20: Pressspalt
- 22: Anpresseinheit, Breitnipeinheit
- 24: Breitnipschuh
- 26: flexibles Band, flexibler Walzenmantel
- 28: Spann- und/oder Umlenkwalze
- L: Bahnlaufrichtung

## Patentansprüche

1. Vorrichtung (10) zur Herstellung von Materialbahnen (12) mit einem umlaufenden, mit einer bewegten Gegenfläche (16) einen Pressspalt (20) bildenden Pressband (14) sowie mit mehreren in Bahnlaufrichtung (L) aufeinander folgenden Anpresseinheiten (22), durch die das umlaufende Pressband im Pressspaltbereich gegen die bewegte Gegenfläche (16) pressbar ist,
**dadurch gekennzeichnet,**
**dass** zumindest eine der in Bahnlaufrichtung (L) aufeinander folgenden Anpresseinheiten (22) durch eine Breitnipeinheit mit wenigstens einem in Bahnlaufrichtung verlängerten Breitnipschuh (24) und einem über den Breitnipschuh (24) geführten umlaufenden flexiblen Band (26) gebildet ist.

2. Vorrichtung nach Anspruch 1,
**dadurch gekennzeichnet,**
**dass** die Breitnipeinheit durch eine Breitnipwalze mit einem über den Breitnipschuh (24) geführten flexiblen Walzenmantel (26) gebildet ist.

3. Vorrichtung nach Anspruch 1 oder 2,
**dadurch gekennzeichnet,**
**dass** zumindest eine der in Bahnlaufrichtung (L) aufeinander folgenden Anpresseinheiten (22) durch eine Durchbiegungseinstellwalze gebildet ist.

4. Vorrichtung nach Anspruch 3,
**dadurch gekennzeichnet,**
**dass** die Durchbiegungseinstellwalze einen umlaufenden Walzenmantel, ein den Walzenmantel durchsetzendes drehfestes Joch sowie zwischen dem Walzenmantel und dem Joch angeordnete Anpresselemente umfasst.

5. Vorrichtung nach Anspruch 3 oder 4,
**dadurch gekennzeichnet ,**
**dass** zumindest einem in Bahnlaufrichtung (L) betrachtet vorderen Bereich des Pressspaltes (20) wenigstens eine Durchbiegungseinstellwalze zugeordnet ist.

6. Vorrichtung nach Anspruch 5,
**dadurch gekennzeichnet ,**
**dass** dem vorderen Pressspaltbereich wenigstens eine Durchbiegungseinstellwalze und einem darauf folgenden weiteren Pressspaltbereich wenigstens eine Breitnipeinheit (22) zugeordnet ist.

7. Vorrichtung nach Anspruch 6,
**dadurch gekennzeichnet,**
**dass** ausschließlich dem vorderen Pressspaltbereich eine oder mehrere Durchbiegungseinstellwalzen und ausschließlich dem weiteren Pressspaltbereich eine oder mehrere Breitnipeinheiten (22) zugeordnet sind.

8. Vorrichtung nach einem der vorhergehenden Ansprüche,
**dadurch gekennzeichnet,**
**dass** zumindest einem in Bahnlaufrichtung (L) betrachtet vorderen Bereich des Pressspaltes (20) wenigstens eine Breitnipeinheit (22) zugeordnet ist.

9. Vorrichtung nach Anspruch 8,
**dadurch gekennzeichnet,**
**dass** dem vorderen Pressspaltbereich wenigstens eine Breitnipeinheit (22) und einem darauf folgenden weiteren Pressspaltbereich wenigstens eine Durchbiegungseinstellwalze zugeordnet ist.

10. Vorrichtung nach Anspruch 9,
**dadurch gekennzeichnet,**
**dass** ausschließlich dem vorderen Pressspaltbereich eine oder mehrere Breitnipeinheiten (22) und ausschließlich dem weiteren Pressspaltbereich eine oder mehrere Durchbiegungseinstellwalzen zugeordnet sind.

11. Vorrichtung nach einem der Ansprüche 1 bis 4,
**dadurch gekennzeichnet,**
**dass** dem gesamten Pressspaltbereich in beliebiger Aufeinanderfolge sowohl Breitnipeinheiten (22) als auch Durchbiegungseinstellwalzen zugeordnet sind.

12. Vorrichtung nach einem der vorhergehenden Ansprüche,
**dadurch gekennzeichnet,**
**dass** die die in Bahnlaufrichtung (L) aufeinander folgenden Anpresseinheiten (22) bildenden Anpresswalzen zumindest teilweise Walzenbeläge unterschiedlicher Härte besitzen.

13. Vorrichtung nach Anspruch 12,
**dadurch gekennzeichnet,**
**dass** die Härte eines jeweiligen Walzenbelages in Abhängigkeit vom Einsatzort der betreffenden Anpresswalze gewählt ist.

14. Vorrichtung nach Anspruch 12 oder 13,
**dadurch gekennzeichnet ,**
**dass** einem in Bahnlaufrichtung (L) betrachtet vorderen Bereich des Pressspaltes wenigstens eine Anpresswalze zugeordnet ist, deren Walzenbelag einen E-Modul besitzt, der höher oder niedriger ist als der E-Modul des Walzenbelags wenigstens einer einem darauf folgenden weiteren Pressspaltbereich zugeordneten Anpresswalze.

15. Vorrichtung nach einem der vorhergehenden Ansprüche,
**dadurch gekennzeichnet,**
**dass** der zwischen dem umlaufenden Pressband (14) und der bewegten Gegenfläche (16) gebildete Pressspalt (20) zumindest einseitig beheizbar ist.

16. Vorrichtung nach Anspruch 15,
**dadurch gekennzeichnet,**
**dass** der Pressspalt (20) beidseitig beheizbar ist.

17. Vorrichtung nach einem der vorhergehenden Ansprüche,
**dadurch gekennzeichnet,**
**dass** der Pressspalt (20) einen gekrümmten Verlauf besitzt.

18. Vorrichtung nach einem der vorhergehenden Ansprüche,
**dadurch gekennzeichnet,**
**dass** die bewegte Gegenfläche (16) durch eine umlaufende Presstrommel (18) gebildet ist.

19. Vorrichtung nach Anspruch 18,
**dadurch gekennzeichnet,**
**dass** das Pressband (14) sowohl über einen Teilbereich der die Gegenfläche (16) bildenden Presstrommel (18) als auch über Spann- und/oder Umlenkwalzen (28) geführt ist.

20. Vorrichtung nach einem der vorhergehenden Ansprüche,
**dadurch gekennzeichnet,**
**dass** die bewegte Gegenfläche (16) bzw. die umlaufende Presstrommel (18) beheizbar ist.

21. Vorrichtung nach einem der vorhergehenden Ansprüche,
**dadurch gekennzeichnet,**
**dass** das umlaufende Pressband (14) durch ein Stahlband gebildet ist. -

22. Vorrichtung nach Anspruch 21,
**dadurch gekennzeichnet,**
**dass** das umlaufende Pressband (14) bzw. Stahlband beheizbar ist.

23. Vorrichtung nach einem der vorhergehenden Ansprüche,
**dadurch gekennzeichnet,**
**dass** die in Bahnlaufrichtung aufeinander folgenden Breitnipeinheiten und/oder Durchbiegungseinstellwalzen zumindest teilweise dicht hintereinander angeordnet sind.

24. Verwendung der Vorrichtung (10) nach einem der vorhergehenden Ansprüche zur Herstellung von in einzelne Platten aufteilbaren Faserplattenbahnen, Spanplattenbahnen und/oder dergleichen aus einem lignozellulose- und/oder zellulosehaltige Teilchen und zumindest ein Bindemittel enthaltenden Vlies.

25. Verwendung der Vorrichtung (10) nach einem der vorhergehenden Ansprüche zur Herstellung von Faserstoff-, Span-, HDF-, MDF-, LDF- und/oder OSB-Platten.

26. Verwendung der Vorrichtung (10) nach einem der vorhergehenden Ansprüche in einer Papiermaschine oder einer Druckmaschine.

## Claims

1. An apparatus (10) for the production of material webs (12) with a circulating pressing belt (14) which forms a pressing gap (20) with a moved counter surface (16) as well as a plurality of contact pressure units (22) following one another in the direction of web movement (L), through which the circulating pressing belt can be pressed in the press gap region against the moved counter surface (16),
**characterised in that**;
at least one of the consecutive contact pressure units (22) in the direction of web movement (L) is a broad nip unit with at least one broad nip shoe (24), extended in the direction of web movement and a circulating flexible band (26) guided via the broad nip shoe (24).

2. An apparatus according to claim 1,
**characterised in that**;
the broad nip unit is formed by a broad nip roll whose flexible roll jacket (26) is guided via the broad nip shoe (24).

3. An apparatus according to claim 1 or claim 2,
**characterised in that**;
at least one of the consecutive contact pressure units (22) in the direction of web movement (L) is formed by a deflection controlled roll.

4. An apparatus according to claim 3,
**characterised in that**,
the deflection controlled roll includes a circulating roll jacket, a yoke passing through the roll jacket, as well as contact pressure units set between the roll jacket and the yoke.

5. An apparatus according to claims 3 or claim 4,
**characterised in that**,
at least one deflection controlled roll is associated with the forward region of the press gap (20) considered in the direction of web movement (L).

6. An apparatus according to claim 5,
**characterised in that**,
at least one deflection controlled roll is associated with the forward press gap zone and at least one broad nip unit (22) is associated with a further press gap zone following it.

7. An apparatus according to claim 6,
**characterised in that**,
one or more deflection controlled rolls are associated exclusively with the forward press gap zone and one or more broad nip units (22) are associated exclusively with the following press gap zone.

8. An apparatus according to any one of the preceding claims,
**characterised in that**
at least one broad nip unit (22) is associated with a forward region of the press gap (20) considered in the direction of web movement (L).

9. An apparatus according to claim 8,
**characterised in that**,
at least one broad nip unit (22) is associated with the forward press gap zone and at least one deflection controlled roll is associated with a further press gap zone following the broad nip unit.

10. An apparatus according to claim 9,
**characterised in that**,
one or more broad nip units (22) are associated exclusively with the forward press gap zone and one or more deflection controlled rolls are associated exclusively with the further press gap zone.

11. An apparatus according to any one of the claims 1 to 4,
**characterised in that**,
both broad nip units (22) and deflection controlled rolls are associated with the total press gap zone in any desired order.

12. An apparatus according to the preceding claims,
**characterised in that**,
at least some of the roll jackets of the contact pressure rolls forming the contact units (22) following one another in the direction of web movement (L) are of different hardness'.

13. An apparatus according to claim 12,
**characterised in that**,
the hardness of a respective roll jacket is selected in dependence on the position of use of the respective pressure roll.

14. An apparatus according to claim 12 or claim 13,
**characterised in that**,
at least one contact pressure roll is associated with a forward region of the press gap considered in the direction of web movement (L) and its roll jacket has an E modulus which is higher or lower than the E modulus of the roll jacket of at least one contact pressure roll associated with a further press gap following it.

15. An apparatus according to any one of the preceding claims,
**characterised in that**,
the press gap (20) formed between the circulating pressure belt (14) and the moved counter surface (16) can be heated at least one side.

16. An apparatus according to claim 15,
**characterised in that**,
the press gap (20) can be heated at both sides.

17. An apparatus according to any one of the preceding claims,
**characterised in that**,
the press gap (20) has a curved run.

18. An apparatus according to any one of the preceding claims,
**characterised in that**,
the moved counter surface (16) is formed by of a rotating pressing drum (18).

19. An apparatus according to claim 18,
**characterised in that**,
the pressing belt (14) is guided over both part of the pressing drum (18) forming the counter surface (16) and also over the tensioning- and / or deflection rolls (28).

20. An apparatus according to any one of the preceding claims,
**characterised in that**,
the moved counter surface (16) and / or the rotating pressing drum (18) can be heated.

21. An apparatus according to any one of the preceding claims,
**characterised in that**,
the circulating pressing belt (14) is formed by a steel band.

22. An apparatus according to claim 21,
**characterised in that**,
the circulating pressure belt (14), i.e. the steel band can be heated.

23. An apparatus according to any one of the preceding claims,
**characterised in that**,
the broad nip units and/or deflection controlled rollers following one another in the direction of web movement are at least partly arranged closely in series in the direction of web movement.

24. Use of the apparatus (10) according to any one of the preceding claims in the production of fibre board webs, chipboard webs and/or the like from a mat consisting of particles containing lignocellulose and/or cellulose and at least one binder.

25. Use of the apparatus (10) according to any one of the preceding claims for the production of fibreboard, chipboard, HDF-board, MDF-board, LDF-board and / or OSB-board.

26. Usage of the apparatus (10) according to any one of the preceding claims in a paper machine or in a printing machine.

## Revendications

1. Dispositif (10) pour fabriquer des nappes de matériau (12), comportant une bande de pressage (14) en circulation formant avec une surface antagoniste (16) en mouvement une fente de pressage (20), ainsi que plusieurs unités de pressage (22) successives en direction d'avance (L) de la nappe, grâce auxquelles la bande de pressage en circulation peut être pressée dans la région de la fente de pressage contre la surface antagoniste (16) en mouvement,
**caractérisé en ce que**
au moins une des unités de pressage (22) successives en direction d'avance (L) de la nappe est formée par une unité à ligne de contact large avec au moins un patin à ligne de contact large prolongé en direction d'avance de la nappe et une bande (26) flexible en circulation guidée via le patin à ligne de contact large (24).

2. Dispositif selon la revendication 1,
**caractérisé en ce que**
l'unité à ligne de contact large est formée par un cylindre à ligne de contact large avec un bandage de cylindre (26) flexible guidé via le patin à ligne de contact large (24).

3. Dispositif selon la revendication 1 ou 2,
**caractérisé en ce que**
au moins une des unités successives en direction d'avance (L) de la nappe est formée par un cylindre à réglage de flexion.

4. Dispositif selon la revendication 3,
**caractérisé en ce que**
le cylindre à réglage de flexion comprend un bandage de cylindre en circulation, un étrier solidaire en rotation et traversant le bandage de cylindre ainsi que des éléments de pressage agencés entre le bandage de cylindre et l'étrier.

5. Dispositif selon la revendication 3 ou 4,
**caractérisé en ce que**
à au moins une région antérieure, considérée en direction d'avance (L) de la nappe, de la fente de pressage (20) est associé au moins un cylindre à réglage de flexion.

6. Dispositif selon la revendication 5,
**caractérisé en ce que**
à au moins la région de fente de pressage antérieure est associé au moins un cylindre à réglage de flexion et à une autre région de fente de pressage consécutive est associée au moins une unité à ligne de contact large (22).

7. Dispositif selon la revendication 6,
**caractérisé en ce que**
exclusivement à la région de fente de pressage antérieure est/sont associé(s) un ou plusieurs cylindres à réglage de flexion, et exclusivement à l'autre région de fente de pressage est/sont associé(s) une ou plusieurs unités à ligne de contact large (22).

8. Dispositif selon l'une quelconque des revendications précédentes,
**caractérisé en ce que**
à au moins une région antérieure, considérée en direction d'avance (L) de la nappe, de la fente de pressage (20) est associée au moins une unité à ligne de contact large (22).

9. Dispositif selon la revendication 8,
**caractérisé en ce que**
à au moins la région de fente de pressage antérieure est associée au moins une unité à ligne de contact large (22), et à une autre région de fente de pressage consécutive est associé au moins un cylindre à réglage de flexion.

10. Dispositif selon la revendication 9,
**caractérisé en ce que**
exclusivement à la région de fente de pressage antérieure est/sont associée(s) une ou plusieurs unités à ligne de contact large (22), et exclusivement à l'autre région de fente de pressage est/sont associés un ou plusieurs cylindres à réglage de flexion.

11. Dispositif selon l'une des revendications 1 à 4,
**caractérisé en ce que**
à toute la région de fente de pressage sont associés en succession quelconque tant des unités à ligne de contact large (22) que des cylindres à réglage de flexion.

12. Dispositif selon l'une quelconque des revendications précédentes,
**caractérisé en ce que**
les cylindres de pressage formant les unités de pressage (22) successives en direction d'avance (L) de la nappe possèdent au moins partiellement des garnitures de cylindre de différente dureté.

13. Dispositif selon la revendication 12,
**caractérisé en ce que**
la dureté d'une garniture de cylindre respective est choisie en fonction du lieu de mise en oeuvre du cylindre de pressage concerné.

14. Dispositif selon la revendication 12 ou 13,
**caractérisé en ce que**
à une région antérieure de la fente de pressage, considérée en direction d'avance (L) de la nappe, est associé au moins un cylindre de pressage dont la garniture de cylindre présente un module d'élasticité qui est supérieur ou inférieur au module d'élasticité de la garniture de cylindre d'au moins un cylindre de pressage associé à une autre région de fente de pressage consécutive.

15. Dispositif selon l'une quelconque des revendications précédentes,
**caractérisé en ce que**
la fente de pressage (20) en circulation formée entre la bande de pressage (14) et la surface antagoniste (16) en mouvement peut être chauffée au moins d'un côté.

16. Dispositif selon la revendication 15,
**caractérisé en ce que**
la fente de pressage (20) peut être chauffée des deux côtés.

17. Dispositif selon l'une quelconque des revendications précédentes,
**caractérisé en ce que**
la fente de pressage (20) possède un tracé courbe.

18. Dispositif selon l'une quelconque des revendications précédentes,
**caractérisé en ce que**
la surface antagoniste (16) en mouvement est formée par un tambour de pressage (18) en circulation.

19. Dispositif selon la revendication 18,
**caractérisé en ce que**
la bande de pressage (14) est guidée tant via une région partielle du tambour de pressage (18) formant la surface antagoniste (16) que via des cylindres tendeurs et/ou des cylindre de renvoi (28).

20. Dispositif selon l'une quelconque des revendications précédentes,
**caractérisé en ce que**
la surface antagoniste (16) en mouvement ou le tambour de pressage (18) en circulation peut être chauffé(e).

21. Dispositif selon l'une quelconque des revendications précédentes,
**caractérisé en ce que**
la bande de pressage (14) en circulation est formée par une bande d'acier.

22. Dispositif selon la revendication 21,
**caractérisé en ce que**
la bande de pressage en circulation (14) ou la bande d'acier peut être chauffée.

23. Dispositif selon l'une quelconque des revendications précédentes,
**caractérisé en ce que**
les unités à ligne de contact large successives en direction d'avance de la nappe et/ou les cylindres à réglage de flexion sont agencés au moins en partie juste les uns derrière les autres.

24. Utilisation du dispositif (10) selon l'une quelconque des revendications précédentes, pour fabriquer des nappes de panneaux à fibres divisibles en plaques individuelles, des nappes de panneaux de particules et/ou similaires à partir d'un mat contenant des particules de lignocellulose et/ou de cellulose et au moins un liant.

25. Utilisation du dispositif (10) selon l'une quelconque des revendications précédentes, pour fabriquer des plaques de matières fibreuses, des panneaux de particules, des panneaux HDF, MDF, LDF et/ou OSB.

26. Utilisation du dispositif (10) selon l'une quelconque des revendications précédentes, dans une machine à papier ou une machine à imprimer.
